# EUROPÄISCHE PATENTSCHRIFT

(11) **EP 0 451 332 B1**
(45) Veröffentlichungstag und Bekanntmachung des Hinweises auf die Patenterteilung: **01.06.1994**
(21) Anmeldenummer: 90121849.5
(22) Anmeldetag: 15.11.1990
(51) Int. Cl.: A43B 5/04

(54) **Vorrichtung zur Verhinderung von Aussenbänderverletzungen**
Device for preventing injuries to outer tendons
Dispositif pour empêcher les blessures des tendons extérieurs

(30) Priorität: 12.04.1990 DE 4011888
(43) Veröffentlichungstag der Anmeldung: 16.10.1991
(73) Patentinhaber: Stumpf, Jürgen, D-36037 Fulda (DE)
(72) Erfinder: Stumpf, Jürgen, D-36037 Fulda (DE)
(74) Vertreter: Schlagwein, Udo, Dipl.-Ing.

(56) Entgegenhaltungen:
- WO-A-84/03206
- DE-A- 2 321 817
- FR-A- 2 496 423
- US-A- 4 232 459

## Beschreibung

Die Erfindung bezieht sich auf eine Vorrichtung zur Verhinderung von Außenbänderverletzungen durch ein Umknicken des Fußes verhindernde Bewegungsbegrenzungen.

Außenbänderverletzungen stellen eine sehr häufig vorkommende Sportverletzung dar. Sie entstehen durch Überdehnung der Außenbänder infolge eines Umknickens des Fußes. Die Gefahr solcher Verletzungen kann man durch hohes, festes Schuhwerk vermindern, was beispielsweise beim Bergwandern allgemein üblich ist. Sportler bedienen sich oftmals relativ steifer Bandagen, um dem Fuß einen größeren Halt zu geben.

Nachteilig bei allen Maßnahmen zur Verminderung der Gefahr von Außenbänderverletzungen ist es, daß sie die Beweglichkeit des Fußes stark einschränken und deshalb in dem Maße, wie sie schützen, bei der Ausübung des Sportes hinderlich sind.(siehe Z.B. WO84/03206)
DE-A-2321 817 offenbart einen Sportschuh mit einer ein Druckmedium enthalten den Innenpolsterung, wobei als Druckquelle eine einen Vorrat des auf Hochdruck komprimierfen Druckmediums enthaltende Druckflasche, insbesondere eine Gaspatrone, vorgesehen ist.

Der Erfindung liegt die Aufgabe zugrunde, eine Vorrichtung zur Verhinderung von Außenbänderverletzungen zu entwickeln, die die normale Beweglichkeit des Fußes nicht einschränkt, den Fuß jedoch vor einem Umknicken möglichst zuverlässig schützt.

Diese Aufgabe wird erfindungsgemäß dadurch gelöst, daß die Bewegungsbegrenzungen als aufblasbare Druckkammern ausgebildet sind und daß zum Aufblasen der Druckkammern ein von einem Dehnungssensor automatisch auslösender Druckspeicher vorgesehen ist.

Eine solche Vorrichtung arbeitet nach einem vergleichbaren Prinzip wie ein Airbag im Kraftfahrzeug. Solange für den Fuß keine Umknickgefahr besteht, bleiben die Druckkammern unaufgeblasen, so daß der Fuß in seiner Bewegungsfreiheit nicht unerwünscht beschränkt wird. Kommt es zu einer kritischen Dehnung der Außenbänder, so blasen sich die Druckkammern auf und verhindern eine weitere Dehnung des Fußes, so daß eine Außenbänderverletzung verhindert wird. Nach einem solchen Aufblasen der Druckkammern kann man die gewünschte Bewegungsfreiheit des Fußes wieder herstellen, indem man das Gas in den Druckkammern abläßt.

Besonders einfach ist die Vorrichtung gestaltet, wenn der Druckspeicher eine unter Überdruck stehende Gasflasche und der Dehnungssensor ein bei Überdehnung eine Druckmittelverbindung von der Gasflasche zu den Druckkammern freigebende Einrichtung ist. Solche Gasflaschen sind bei Airbags oder Schwimmwesten gebräuchlich. Der Dehnungssensor kann zum Beispiel so gestaltet sein, daß er bei Überdehnung bricht und dadurch die Verbindung von der Gasflasche zu den Druckkammern freigibt. Möglich ist es jedoch auch, als Dehnungssensor ein elektronisches Bauteil vorzusehen, welches bei einer kritischen Dehnung ein elektrisches Signal erzeugt, durch welches ein Magnetventil angesteuert wird.

Besonders wirkungsvoll ist die Vorrichtung, wenn die Druckkammern im Schaft eines Schuhes vorgesehen sind und bis vor die Sohle oder bis in die Sohle hinein verlaufen.

Die erforderliche Gasflasche kann ohne Schwierigkeiten untergebracht werden, wenn sie in der Sohle des Schuhes angeordnet ist.

Vorteilhaft ist es auch, wenn die Druckkammern in einer strumpfartigen Bandage vorgesehen sind. Eine solche Bandage ermöglicht es, die Vorrichtung unabhängig von Schuhen auszubilden. Man braucht sich deshalb keine neuen Schuhe zu kaufen, wenn man von der Erfindung Gebrauch machen will. Auch ist es möglich, solche Bandagen unabhängig von den jeweils getragenen Schuhen zu benutzen.

Die Erfindung läßt zahlreiche Ausführungsformen zu. Zur weiteren Verdeutlichung ihres Grundprinzips ist eine davon schematisch in der Zeichnung dargestellt und wird nachfolgend beschrieben. Diese zeigt in
- Fig. 1: eine Seitenansicht eines erfindungsgemäß gestalteten Schuhes,
- Fig. 2: einen horizontalen Schnitt durch den Schaft des Schuhes entlang der Linie II - II in Figur 1.

Die Figur 1 zeigt einen aus einem hohen Schaft 1 und einer Sohle 2 gebildeten Schuh. Wichtig für die Erfindung sind seitlich im Schaft 1 angeordnete, gestrichelt dargestellte Druckkammern 3, 4, 5, welche bei normaler Benutzung des Schuhes nicht druckbeaufschlagt sind.

Die Druckkammern 3, 4, 5 und die nicht zu sehenden, auf der gegenüberliegenden Schaftseite angeordneten Druckkammern können mit einem Druckmittel aus einer in der Sohle 2 angeordneten Gasflasche 6 aufgeblasen werden, sobald ein Dehnungssensor 7 eine so starke Dehnung des Schaftes 1 feststellt, daß mit einer Außenbänderverletzung des Benutzers des Schuhes zu rechnen ist. Durch das dann einsetzende Aufblasen der Druckkammern 3, 4, 5 wird der Schuh so steif, daß ein Überdehnen der Außenbänder ausgeschlossen ist.

Die Schnittdarstellung gemäß Figur 2 läßt die einzelnen Druckkammern 3, 4, 5 im Schnitt erkennen. Im nicht aufgeblasenen Zustand sind die Druckkammern 3, 4, 5 flach, so daß eine Außenwand 8 und eine Innenwand 9 des Schaftes 1 aufeinanderliegen und der Schuh dadurch eine gute Beweglichkeit des Fußes erlaubt.

## Patentansprüche

1. Vorrichtung zur Verhinderung von Außenbänderverletzungen durch ein Umknicken des Fußes verhindernde Bewegungsbegrenzungen, dadurch gekennzeichnet, daß die Bewegungsbegrenzungen als aufblasbare Druckkammern (3, 4, 5) ausgebildet sind und daß zum Aufblasen der Druckkammern (3, 4, 5) ein von einem Dehnungssensor (7) automatisch auslösender Druckspeicher (6) vorgesehen ist.

2. Vorrichtung nach Anspruch 1, dadurch gekennzeichnet, daß der Druckspeicher eine unter Überdruck stehende Gasflasche (6) und der Dehnungssensor (7) ein bei Überdehnung eine Druckmittelverbindung von der Gasflasche (6) zu den Druckkammern (3, 4, 5) freigebende Einrichtung ist.

3. Vorrichtung nach den Ansprüchen 1 oder 2, dadurch gekennzeichnet, daß die Druckkammern (3, 4, 5) im Schaft (1) eines Schuhes vorgesehen sind und bis vor die Sohle (2) oder bis in die Sohle (2) hinein verlaufen.

4. Vorrichtung nach Anspruch 3, dadurch gekennzeichnet, daß die Gasflasche (6) in der Sohle (2) des Schuhes angeordnet ist.

5. Vorrichtung nach zumindest einem der vorangehenden Ansprüche, dadurch gekennzeichnet, daß die Druckkammern (3, 4, 5) in einer strumpfartigen Bandage vorgesehen sind.

## Claims

1. Device for preventing injuries to outer tendons using movement limiting means which prevent buckling of the foot, characterised in that the movement limiting means are designed as inflatable pressure chambers (3, 4, 5) and that a pressure store (6) automatically triggered by an extension sensor (7) is provided for inflating the pressure chambers (3, 4, 5).

2. Device according to claim 1, characterised in that the pressure store is a gas cylinder (6) subjected to superpressure and the extension sensor (7) is an arrangement which clears a pressure medium connection from the gas cylinder (6) to the pressure chambers (3, 4, 5) in the event of over-extension.

3. Device according to claims 1 or 2, characterised in that the pressure chambers (3, 4, 5) are provided in the upper (1) of a shoe and extend to above the sole (2) or into the sole (2).

4. Device according to claim 3, characterised in that the gas cylinder (6) is arranged in the sole (2) of the shoe.

5. Device according to at least one of the preceding claims, characterised in that the pressure chambers (3, 4, 5) are provided in a stocking-like band.

## Revendications

1. Dispositif pour éviter les blessures des tendons extérieurs par la prévention d'un mouvement limite de retournement du pied, caractérisé en ce que les limites de mouvement sont constituées de chambres de compression (3, 4, 5) gonflables et en ce que l'on prévoit, pour gonfler lesdites chambres de compression, un réservoir de pression déclenché automatiquement par un détecteur d'élongation (7).

2. Dispositif selon la revendication 1, caractérisé en ce que le réservoir de pression est une bouteille de gaz (6) sous pression, et en ce que le détecteur d'élongation (7) est un dispositif de raccordement de pression entre la bouteille de gaz (6) et les chambres de pression (3, 4, 5) libérable sous l'effet de l'augmentation d'élongation.

3. Dispositif selon l'une des revendications 1 à 2, caractérisé en ce que les chambres de compression (3, 4, 5) sont prévues dans la tige (1) de la chaussure, et s'étendent jusqu'à la semelle (2) ou à l'intérieur de celle-ci.

4. Dispositif selon la revendication 3, caractérisé en ce que la bouteille de gaz (6) est disposée dans la semelle (2).

5. Dispositif selon au moins l'une des revendications précédentes, caractérisé en ce que les chambres de compression (3, 4, 5) sont disposées dans une garniture en forme de chausson.
